# EUROPÄISCHE PATENTSCHRIFT

(11) **EP 3 299 567 B1**
(45) Veröffentlichungstag und Bekanntmachung des Hinweises auf die Patenterteilung: **11.09.2019**
(21) Anmeldenummer: 17190695.1
(22) Anmeldetag: 12.09.2017
(51) Int. Cl.: E06B 3/96

(54) **HOLMANORDNUNG FÜR EINEN GEBÄUDEVERSCHLUSS, VERFAHREN ZUM HERSTELLEN EINER HOLMANORDNUNG SOWIE GEBÄUDEVERSCHLUSS**
PROFILE ASSEMBLY FOR A BUILDING CLOSURE, METHOD FOR PRODUCING PROFILE ASSEMBLY AND BUILDING CLOSURE
STRUCTURE DE POUTRE POUR UNE FERMETURE DE BÂTIMENT, PROCÉDÉ DE FABRICATION D'UNE STRUCTURE DE POUTRE AINSI QUE FERMETURE DE BÂTIMENT

(30) Priorität: 22.09.2016 DE 102016218246
(43) Veröffentlichungstag der Anmeldung: 28.03.2018
(73) Patentinhaber: Roto Frank DST Marken GmbH & Co. KG, 97980 Bad Mergentheim (DE)
(72) Erfinder: Hellhake, Christoph, 97082 Würzburg (DE); Schreck, Sebastian, 97990 Weikersheim (DE); Stürzenhofäcker, Jens, 97922 Lauda-Königshofen (DE)
(74) Vertreter: Dietz, Christopher Friedrich

(56) Entgegenhaltungen:
- DE-A1-102009 002 159
- GB-A- 2 329 664

## Beschreibung

Die Erfindung betrifft eine Holmanordnung für einen Gebäudeverschluss, mit wenigstens einem ersten Holm und wenigstens einem zweiten Holm, wobei der erste Holm und der zweite Holm Bestandteil eines Rahmens oder eines Flügels des Gebäudeverschlusses sind und ein erstes Hohlprofil des ersten Holm mit einem zweiten Hohlprofil des zweiten Holms verbunden ist. Die Erfindung betrifft weiterhin ein Verfahren zum Herstellen einer Holmanordnung für einen Gebäudeverschluss sowie einen Gebäudeverschluss mit einer Holmanordnung.

Die Holmanordnung bildet einen Bestandteil des Gebäudeverschlusses. Grundsätzlich kann der Gebäudeverschluss beliebig ausgestaltet sein. Beispielsweise liegt er in Form eines Fensters, insbesondere eines Fassadenfensters oder eines Dachfensters, einer Tür oder dergleichen vor. Der Gebäudeverschluss weist als wesentliche Bestandteile den mindestens einen Rahmen und den mindestens einen Flügel auf. Selbstverständlich kann der Gebäudeverschluss auch über mehrere Rahmen und/oder über mehrere Flügel verfügen. Der Flügel kann im Falle des Fensters auch als Flügelrahmen und der Rahmen als Blendrahmen bezeichnet werden. Der Flügel verfügt üblicherweise über eine Verglasung, welche beispielsweise als Einfachverglasung oder als Mehrfachverglasung, insbesondere als Doppelverglasung oder Dreifachverglasung, vorliegt. Die Verglasung ist beispielsweise von Holmen des Flügels eingefasst, wobei insbesondere zwei Vertikalholme und zwei Horizontalholme vorgesehen sind.

Auch der Rahmen verfügt bevorzugt über zwei Vertikalholme und zwei Horizontalholme. Dabei sind jeweils zwei der Holme miteinander verbunden, insbesondere ist jeder der Vertikalholme mit jedem der Horizontalholme verbunden. Der Rahmen ist beispielsweise zur ortsfesten Befestigung des Gebäudeverschlusses an einem Gebäude, insbesondere einem Dach, beziehungsweise zur Befestigung in einer Ausnehmung des Gebäudes beziehungsweise des Dachs vorgesehen. Der Flügel ist an dem Rahmen beweglich gelagert und insoweit verlagerbar. Entsprechend kann er aus einer Geschlossenstellung in eine Offenstellung und umgekehrt verlagert werden. Vorzugsweise ist der Flügel bezüglich des Rahmens drehbar gelagert, insbesondere an dem Rahmen drehbar gelagert.

Die Holmanordnung kann nun dem Rahmen oder dem Flügel des Gebäudeverschlusses zugeordnet sein. Insoweit liegen der erste Holm und der zweite Holm als Holme des Rahmens oder des Flügels vor. Beispielsweise ist der erste Holm als Horizontalholm und der zweite Holm als Vertikalholm oder umgekehrt ausgeführt. Beide Holme liegen in Form von Hohlprofilen vor oder weisen zumindest jeweils ein solches auf. Dabei ist das erste Hohlprofil dem ersten Holm und das zweite Hohlprofil dem zweiten Holm zugeordnet, bildet also einen Bestandteil von diesem. Zur Ausbildung des Rahmens beziehungsweise des Flügels ist das erste Hohlprofil mit dem zweiten Hohlprofil verbunden, vorzugsweise stoffschlüssig. Hierzu stoßen die beide Hohlprofile, also das erste Hohlprofil und das zweite Hohlprofil, mit ihren Stirnseiten aneinander an. Beispielsweise sind die beiden Hohlprofile dabei gegeneinander angewinkelt, sodass entsprechend eine Längsmittelachse des ersten Holms bezüglich einer Längsmittelachse des zweiten Holms oder einer die Längsmittelachse des ersten Holms schneidenden und zu der Längsmittelachse des zweiten Holms parallelen Geraden ebenfalls angewinkelt ist. Beispielsweise steht das erst Hohlprofil senkrecht auf dem zweiten Hohlprofil. Auch andere Winkel können jedoch realisiert sein. Es kann vorgesehen sein, dass die Hohlprofile zur Verbindung aneinander auf Gehrung geschnitten sind und insoweit einer Gehrungsebene aufeinandertreffen. Dies ist ohne weiteres möglich, wenn die beiden Hohlprofile hinsichtlich ihres Außenumfangs identisch sind, beispielsweise kongruent ausgeführt sind. Weichen die beiden Hohlprofile jedoch voneinander ab, so kann es notwendig sein, sie unter Ausbildung von Fehlstellen miteinander verbinden, vorzugsweise formschlüssig, und die Fehlstellen mit Sonderteilen optisch zu kaschieren. Beispielsweise erfolgt das Verbinden durch Schweißen, wobei das Schweißen unter Ausbildung einer gefälligen Optik, beispielsweise einer eine Holzstruktur nachbildenden Holzoptik, durchgeführt wird.

Eine Holmanordnung mit den Merkmalen des Oberbegriffs des Anspruchs 1 ist aus DE 10 2009 002 159 A1 bekannt.

Es ist Aufgabe der Erfindung, eine Holmanordnung für einen Gebäudeverschluss vorzuschlagen, welche gegenüber bekannten Holmanordnungen Vorteile aufweist, insbesondere eine flexiblere Verbindung der Holme miteinander ermöglicht.

Dies wird erfindungsgemäß mit einer Holmanordnung mit den Merkmalen des Anspruchs 1 erreicht. Dabei ist vorgesehen, dass das erste Hohlprofil einen zumindest bereichsweise umlaufenden Profilsteg aufweist, der stirnseitig eine in einer bezüglich von Längsmittelachsen der Holme angewinkelten Gehrungsebene liegende Profilstegstirnseite aufweist, die an einer in der Gehrungsebene liegenden, stirnseitig an einem Innenprofilsteg eines Innenprofils des zweiten Hohlprofils vorliegenden Innenprofilstegstirnseite anliegt, und dass ein Außenprofil des zweiten Hohlprofils einstückig mit dem Innenprofil ausgebildet ist und dieses wenigstens bereichsweise umgibt, wobei das Außenprofil einen Außenprofilsteg aufweist, der eine bezüglich der Gehrungsebene angewinkelte Außenprofilstegstirnseite aufweist und mit der Außenprofilstegstirnseite an einer Mantelfläche des Profilstegs anliegt.

Der Profilsteg des ersten Hohlprofils bildet bevorzugt eine Außenumfangsfläche des ersten Hohlprofils aus und liegt insoweit als Sichtteil vor, welches aus einer Außenumgebung der Holmanordnung sichtbar ist. Der Profilsteg läuft im Querschnitt bezüglich einer Längsmittelachse des ersten Hohlprofils gesehen zumindest bereichsweise um, insbesondere vollständig. In letzterem Fall ist der Profilsteg also durchgehend ausgebildet und liegt insoweit als geschlossene Kontur vor. An seiner Stirnseite weist der Profilsteg die Profilstegstirnseite auf. Die Profilstegstirnseite liegt auf der dem zweiten Hohlprofil zugewandten Seite des ersten Hohlprofils vor. Insbesondere ist das erste Hohlprofil über die Profilstegstirnseite mit dem zweiten Hohlprofil verbunden, indem diese an dem zweiten Hohlprofil anliegt.

Die Profilstegstirnseite liegt in der Gehrungsebene, auf welche vorstehend bereits hingewiesen wurde. Die Gehrungsebene ist bezüglich der Längsmittelachse des ersten Hohlprofils und/oder der Längsmittelachse des zweiten Hohlprofils angewinkelt, schließt also mit der jeweiligen Längsmittelachse einen Winkel ein, der größer als 0° und kleiner als 180° ist. Besonders bevorzugt beträgt der Winkel, mit welchem die Gehrungsebene bezüglich der entsprechenden Längsmittelachse angewinkelt ist mindestens 30° und höchstens 60°, mindestens 35° und höchstens 55°, mindestens 40° und höchstens 50° oder in etwa oder genau 45°. Der Winkel kann auch als Gehrungswinkel bezeichnet werden. Sofern im Rahmen dieser Beschreibung von der Längsmittelachse des ersten Holms oder des zweiten Holms gesprochen wird, so fällt diese stets mit der Längsmittelachse des jeweiligen Hohlprofils zusammen. Die Längsmittelachse des ersten Holms stimmt also mit der Längsmittelachse des ersten Hohlprofils überein. Entsprechend verhält es sich für den zweiten Holm und das zweite Hohlprofil.

Die Profilstegstirnseite liegt vollständig in der Gehrungsebene, wird also nicht lediglich von dieser geschnitten. Das bedeutet, dass eine Profilstegstirnseitenfläche der Profilstegstirnseite vollständig in der Gehrungsebene aufgenommen ist. Die Profilstegstirnseitenfläche ist vorzugsweise eben. Die Profilstegstirnseitenfläche nimmt bevorzugt die gesamte Profilstegstirnseite des ersten Hohlprofils ein. In anderen Worten ist das erste Hohlprofil an seiner Stirnseite zur Ausbildung der Profilstegstirnseite beziehungsweise der Profilstegstirnseitenfläche vollständig auf Gehrung geschnitten, nämlich unter Verwendung des Gehrungswinkels.

Das zweite Hohlprofil des zweiten Holms weist zumindest das Innenprofil und das Außenprofil auf. Das Innenprofil verfügt über den Innenprofilsteg, welcher zumindest bereichsweise umlaufen ausgebildet ist. Besonders bevorzugt ist der Innenprofilsteg vollständig umlaufend ausgebildet, sodass er im Querschnitt bezüglich der Längsmittelachse des zweiten Holms gesehen eine geschlossene Kontur bildet. Die Innenprofilstegstirnseite ist analog zu der Profilstegstirnseite auf Gehrung geschnitten, nämlich unter Verwendung des Gehrungswinkels. Insoweit liegt auch die Profilstegstirnseite in der Gehrungsebene, vorzugsweise vollständig. Hinsichtlich der Innenprofilstegstirnseite beziehungsweise einer Innenprofilstegstirnseitenfläche der Innenprofilstegstirnseite wird auf die Ausführungen hinsichtlich der Profilstegstirnseite beziehungsweise ihrer Profilstegstirnseitenfläche verwiesen. Der Innenprofilsteg liegt mit seiner Innenprofilstegstirnseite an dem Profilsteg, genauer gesagt dessen Profilstegstirnseite an, insbesondere vollflächig. Das bedeutet, dass bevorzugt die Innenprofilstegstirnseitenfläche vollständig an der Profilstegstirnseitenfläche anliegt und/oder umgekehrt.

Insgesamt wird deutlich, dass das erste Hohlprofil und das zweite Innenprofil analog zu einer herkömmlichen Holmanordnung jeweils auf Gehrung geschnitten und aneinander angeordnet sind. Der zweite Holm beziehungsweise das zweite Hohlprofil verfügt jedoch zusätzlich zu dem Innenprofil über das Außenprofil. Das Außenprofil ist mit dem Innenprofil einstückig und/oder materialeinheitlich ausgeführt. Insbesondere werden das Innenprofil und das Außenprofil bei ihrer Herstellung gemeinsam ausgebildet, also in Form eines einzigen Teils, nämlich des zweiten Hohlprofils.

Das Außenprofil weist den Außenprofilsteg auf, welcher wiederum über die Außenprofilstegstirnseite verfügt. Die Außenprofilstegstirnseite beziehungsweise eine Außenprofilstegstirnseitenfläche der Außenprofilstegstirnseite ist bezüglich der Gehrungsebene angewinkelt, liegt also nicht unter dem Gehrungswinkel bezüglich einer der Längsmittelachsen vor. Vielmehr ist es besonders bevorzugt vorgesehen, dass die Außenprofilstegstirnseite in einer senkrecht auf der Längsmittelachse des zweiten Hohlprofils stehenden Ebene liegt. Die Außenprofilstegstirnseite liegt nun an der Mantelfläche des Profilstegs des ersten Hohlprofils an.

Unter der Mantelfläche ist die Außenumfangsfläche des Profilstegs zu verstehen, welche also abseits der Profilstegstirnseite beziehungsweise Profilstegstirnseitenfläche vorliegt. Vorzugsweise liegen die Mantelfläche und die Profilstegstirnseitenfläche auf gegenüberliegenden Seiten einer Profilstegkante vor, an welcher die Profilstegstirnseitenfläche in die Mantelfläche übergeht. Die Außenprofilstegstirnseite liegt vorzugsweise flächig an der Mantelfläche an, sodass ein Flächenkontakt zwischen der Außenprofilstegstirnseite und der Mantelfläche vorliegt.

Mit einer derartigen Ausgestaltung der Holmanordnung ist auf einfache und vorteilhafte Art und Weise eine Befestigung von Holmen mit unterschiedlichem Querschnitt aneinander möglich. Zudem wird eine zuverlässige und dauerhafte Verbindung der beiden Holme erzielt, insbesondere wird das Risiko eines Eckbruchs verringert, also das Risiko eines Abbrechens der beiden Holme voneinander in ihrem Verbindungsbereich. Zudem kann in dem ersten Hohlprofil und/oder dem Innenprofil jeweils eine Armierung angeordnet werden, welche, insbesondere bei vollständig umlaufenden Profilsteg und/oder Innenprofilsteg, besonders vorteilhaft vor eindringender Feuchtigkeit, beispielsweise in Form von Kondensat, geschützt ist.

Eine weitere Ausführungsform der Erfindung sieht vor, dass das erste Hohlprofil und das zweite Hohlprofil jeweils als Extrusionsprofil vorliegen. Darunter ist zu verstehen, dass die beiden Hohlprofile entlang ihrer jeweiligen Längsmittelachse einen gleichbleibenden Querschnitt aufweisen. Diese ermöglicht eine einfache und kostengünstige Herstellung der beiden Hohlprofile. Während der Herstellung wird für das erste Hohlprofil und das zweite Hohlprofil jeweils ein Extrusionsbauteil durch Extrudieren hergestellt und das erste Hohlprofil und das zweite Hohlprofil durch Ablängen des jeweiligen Extrusionsbauteils ausgebildet.

Im Rahmen einer weiteren Ausgestaltung der Erfindung kann vorgesehen sein, dass der Profilsteg und der Innenprofilsteg in der Gehrungsebene miteinander verschweißt sind, und/oder dass der Außenprofilsteg mit der Mantelfläche verschweißt ist. Die Verbindung zwischen dem ersten Hohlprofil und dem Innenprofil einerseits und/oder die Verbindung zwischen dem ersten Hohlprofil und dem Außenprofil andererseits wird also stoffschlüssig hergestellt, nämlich durch Schweißen. Das Verschweißen von Profilsteg und Innenprofilsteg miteinander erfolgt in der Gehrungsebene. Besonders bevorzugt sind der Profilsteg und der Innenprofilsteg durchgehend miteinander verschweißt, also über die gesamte Erstreckung des Profilstegs und/oder Innenprofilstegs hinweg, sodass eine in sich geschlossene Schweißnaht vorliegt. Das Verschweißen des Außenprofilstegs mit der Mantelfläche erfolgt außerhalb der Gehrungsebene, vorzugsweise über zumindest einen Teil der Längserstreckung des Außenprofilstegs hinweg. Insbesondere ist der Außenprofilsteg in einem Bereich mit der Mantelfläche durchgehend verschweißt, mit welchem er an der Mantelfläche anliegt. Auch ein abschnittsweises Verschweißen, bei welchem eine Schweißnaht sich aus mehreren voneinander beabstandeten Teilschweißnähten zusammensetzt, kann ausgebildet werden.

Eine bevorzugte Ausgestaltung der Erfindung sieht vor, dass das erste Hohlprofil wenigstens einen Hohlprofilinnensteg aufweist, der mit einer stirnseitigen, in der Gehrungsebene liegenden Hohlprofilinnenstegstirnseite an einer weiteren Innenprofilstegstirnseite anliegt, die ebenfalls in der Gehrungsebene liegt und stirnseitig an einem weiteren Innenprofilsteg des Innenprofils vorliegt. Zusätzlich zu dem Profilsteg verfügt das erste Hohlprofil insoweit über den wenigstens einen Hohlprofilinnensteg. Dieser wird beispielsweise im Querschnitt durch das erste Hohlprofil gesehen von dem Profilsteg wenigstens bereichsweise, vorzugsweise vollständig, umgriffen. Beispielsweise geht der Hohlprofilinnensteg von dem Profilsteg aus. Insoweit ist der Hohlprofilinnensteg vorzugsweise einstückig und/oder materialeinheitlich mit dem Profilsteg ausgebildet. Der Hohlprofilinnensteg weist die Hohlprofilinnenstegstirnseite und eine entsprechende an dieser vorliegende Hohlprofilinnenstegstirnseitenfläche auf. Die Hohlprofilinnenstegstirnseite beziehungsweise die Hohlprofilinnenstegstirnseitenfläche liegt in der Gehrungsebene, insbesondere vollständig. Hierzu wird auf die Ausführungen zu der Profilstegstirnseite beziehungsweise der Profilstegstirnseitenfläche verwiesen, welche analog heranziehbar sind.

Das Innenprofil weist neben dem Innenprofilsteg den weiteren Innenprofilsteg auf. Der weitere Innenprofilsteg verfügt über die weitere Innenprofilstegstirnseite, die in der Gehrungsebene angeordnet ist, nämlich insbesondere mit ihrer weiteren Innenprofilstegstirnseitenfläche. Auch hierzu wird auf die Ausführungen zu der Profilstegstirnseite und die Profilstegstirnseitenfläche verwiesen. Die Hohlprofilinnenstegstirnseite liegt an der weiteren Innenprofilstegstirnseite an, vorzugsweise vollflächig. Besonders ist die Hohlprofilinnenstegstirnseite mit der weiteren Innenprofilstegstirnseite verschweißt. Eine Schweißnaht der Schweißverbindung zwischen der Hohlprofilinnenstegstirnseite und der weiteren Innenprofilstegstirnseite stößt vorzugsweise an eine Schweißverbindung zwischen der Profilstegstirnseite und der Innenprofilstegstirnseite an. Die beiden Schweißnähte gehen insoweit ineinander über. Beispielsweise liegt die gesamte Hohlprofilinnenstegstirnseite an der weiteren Innenprofilstegstirnseite und/oder umgekehrt an. Bevorzugt deckt die Hohlprofilinnenstegstirnseite die gesamte weitere Innenprofilstegstirnseite ab und/oder umgekehrt.

Im Rahmen einer bevorzugten Ausgestaltung der Erfindung ist vorgesehen, dass das erste Hohlprofil und das Innenprofil kongruent sind. Insoweit sollen das erste Hohlprofil im Querschnitt bezüglich seiner Längsmittelachse und das Innenprofil im Querschnitt bezüglich der Längsmittelachse des zweiten Hohlprofils vollständig übereinstimmen, zumindest jedoch hinsichtlich ihres Außenumfangs. Dies ermöglicht eine besonders feste und steife Verbindung der beiden Hohlprofile, weil eine sehr große Gesamtlänge von Schweißnähten realisiert werden kann.

Eine Weiterbildung der Erfindung sieht vor, dass das Außenprofil über wenigstens einen weiteren Außenprofilsteg verfügt, insbesondere der Außenprofilsteg über den weiteren Außenprofilsteg mit dem Innenprofil verbunden ist, wobei der weitere Außenprofilsteg eine weitere Außenprofilstegstirnseite aufweist, die bezüglich der Gehrungsebene und der Außenprofilstegstirnseite angewinkelt ist. Das Außenprofil weist also den weiteren Außenprofilsteg zusätzlich zu dem Außenprofilsteg auf. Die weitere Außenprofilstegstirnseite des weiteren Außenprofilstegs ist bezüglich der Außenprofilstegstirnseite angewinkelt, insbesondere in eine erste Richtung. Zusätzlich ist die weitere Außenprofilstegstirnseite bezüglich der Gehrungsebene angewinkelt, nämlich insbesondere in einer zweiten Richtung.

Die erste Richtung ist von der zweiten Richtung verschieden, insbesondere stehen die erste Richtung und die zweite Richtung senkrecht aufeinander. In anderen Worten ist die weitere Außenprofilstegstirnseite bezüglich der Gehrungsebene einerseits und der Außenprofilstegstirnseite andererseits in unterschiedliche Richtungen angewinkelt, wobei diese Richtungen vorzugsweise senkrecht aufeinander stehen. Besonders bevorzugt ist der Außenprofilsteg über den weiteren Außenprofilsteg mit dem Innenprofil verbunden. Hierzu ist beispielsweise der weitere Außenprofilsteg im Querschnitt gesehen einerseits an das Innenprofil und andererseits an den Außenprofilsteg angebunden. Beispielsweise ist der weitere Außenprofilsteg sowohl mit dem Innenprofil als auch mit dem Außenprofil einstückig und/oder materialeinheitlich ausgestaltet.

Im Rahmen einer bevorzugten Ausgestaltung der Erfindung ist vorgesehen, dass die weitere Außenprofilstegstirnseite an der Mantelfläche des Profilstegs anliegt. Analog zu der Außenprofilstegstirnseite liegt also auch die weitere Außenprofilstegstirnseite an der Mantelfläche an. Auf die entsprechenden Ausführungen zu der Außenprofilstegstirnseite wird ergänzend hingewiesen. Diese können optional herangezogen werden.

Eine weitere bevorzugte Ausführungsform der Erfindung sieht vor, dass der Außenprofilsteg eine die Mantelfläche aufteilende Außenkante des ersten Hohlprofils derart umgreift, dass die Außenprofilstegstirnseite sowohl an einer einerseits der Außenkante vorliegenden ersten Teilfläche der Mantelfläche und an einer andererseits der Außenkante vorliegenden zweiten Teilfläche der Mantelfläche anliegt. Das erste Hohlprofil weist auf seiner Außenseite die Außenkante auf, welche die Mantelfläche durchgreift. Dies ist derart der Fall, dass die Außenkante die Mantelfläche in die erste Teilfläche und die zweite Teilfläche aufteilt. Die erste und die zweite Teilfläche sind vorzugsweise jeweils eben. Sie stoßen an der Außenkante aneinander. Die Außenkante kann sowohl als Winkelkante als auch als Rundung oder Phase ausgeführt sein.

Der Außenprofilsteg umgreift nun diese Außenkante, sodass seine Außenprofilstegstirnseite an beiden Teilflächen, nämlich der ersten Teilfläche und der zweiten Teilfläche, jeweils anliegt. Mit einer derartigen Kantenumgreifung des Außenprofilstegs werden einerseits eine hervorragende Optik und zum anderen eine sehr gute Festigkeit sowie Dichtheit der Holmanordnung sichergestellt. Die beiden Teilflächen verlaufen vorzugsweise jeweils zu der Längsmittelachse des ersten Hohlprofils parallel. Beispielsweise verläuft die zweite Teilfläche zusätzlich parallel zu der Längsmittelachse des zweiten Hohlprofils, sodass sie bei Anordnung des Gebäudeverschlusses in seiner Montagestellung als Vorderseitenfläche, insbesondere als vertikal ausgerichtete Vorderseitenfläche, vorliegt.

Die erste Teilfläche kann dagegen mit der Längsmittelachse des zweiten Hohlprofils einen Winkel einschließen, der größer als 0° und kleiner als 90° ist. Anders ausgedrückt ist eine senkrecht als der ersten Teilfläche stehende Normalenrichtung bezüglich der Längsmittelachse des zweiten Hohlprofils oder einer zu dieser parallelen Geraden angewinkelt, schließt also mit ihr einen Winkel ein, der größer als 0° und kleiner als 180° ist. Beispielsweise beträgt der Winkel mindestens 30°, mindestens 45° oder mindestens 60°. Die erste Teilfläche liegt in Montagestellung des Gebäudeverschlusses zum Beispiel als außenseitige Wasserablauffläche vor.

Eine Weiterbildung der Erfindung sieht vor, dass die Gehrungsebene mit der Längsmittelachse des ersten Holms und der Längsmittelachse des zweiten Holms den gleichen Winkel einschließt. In anderen Worten stellt die Gehrungsebene eine Winkelhalbierende für die Längsmittelachsen dar. Stehen die beiden Holme senkrecht aufeinander, so beträgt der Gehrungswinkel genau 45°. Entsprechend schließt die Gehrungsebene mit beiden Längsmittelachsen jeweils diesen Winkel von 45° ein.

Eine bevorzugte weitere Ausgestaltung der Erfindung sieht vor, dass die Außenprofilstegstirnseite bezüglich einer senkrecht auf der Längsmittelachse des zweiten Holms stehenden gedachten ersten Ebene zumindest bereichsweise derart angewinkelt ist, dass eine Normalenrichtung der Außenprofilstegstirnseite in einer zur der Längsmittelachse des zweiten Holms parallel angeordneten gedachten zweiten Ebene liegt. Die Außenprofilstegstirnseite soll mithilfe von zwei gedachten Ebenen definiert werden, nämlich der ersten Ebene und der zweiten Ebene. Die erste Ebene steht senkrecht auf der Längsmittelachse des zweiten Holms. Die zweite Ebene ist dagegen parallel zu der Längsmittelachse des zweiten Holms angeordnet. Bevorzugt steht die zweite Ebene senkrecht auf der ersten Ebene.

Die Außenprofilstegstirnseite beziehungsweise ihre Außenprofilstegstirnseitenfläche sollen nun bezüglich der ersten Ebene angewinkelt sein, mit ihr also einen Winkel einschließen, der größer ist als 0° und kleiner als 180°. Ihre Normalenrichtung, also die senkrecht auf ihr stehende Richtung, soll jedoch in der zweiten Ebene aufgenommen sein. In anderen Worten soll die Normalenrichtung der Außenprofilstegstirnseite stets in einer gemeinsamen gedachten Ebene mit einer zu der Längsmittelachse des zweiten Holms parallelen Geraden liegen. Der Bereich der Außenprofilstegstirnseite für welche die vorstehenden Ausführungen zutreffen, bildet beispielsweise einen ersten Bereich der Außenprofilstegstirnseite.

Eine weitere Ausführungsform der Erfindung sieht vor, dass die Außenprofilstegstirnseite zumindest bereichsweise in der gedachten ersten Ebene und die Normalenrichtung der Außenprofilstegstirnseite in der gedachten zweiten Ebene liegt. Der Bereich der Außenprofilstegstirnseite, für welche dies zutrifft, kann auch als zweiter Bereich der Außenprofilstegstirnseite bezeichnet werden. Es wird deutlich, dass der zweite Bereich bezüglich des ersten Bereichs angewinkelt ist, jedoch analog zu diesem eine Normalenrichtung aufweist, die in der gedachten zweiten Ebene beziehungsweise in der gemeinsamen Ebene mit der zu der Längsmittelachse des zweiten Holms parallelen Geraden liegt.

Eine bevorzugte Ausgestaltung der Erfindung sieht vor, dass das Außenprofil einen Überstandsbereich aufweist, in dem die Außenprofilstegstirnseite von dem ersten Hohlprofil beabstandet angeordnet ist, wobei der Überstandsbereich stirnseitig mittels einer an dem zweiten Hohlprofil befestigten Abdeckkappe verschlossen ist. Der Überstandsbereich wird beispielsweise von dem vorstehend beschriebenen zweiten Bereich der Außenprofilstegstirnseite gebildet, insbesondere eingeschlossen, also wenigstens bereichsweise, vorzugsweise vollständig, umgriffen. In dem Überstandsbereich liegt die Außenprofilstegstirnseite nicht an dem ersten Hohlprofil an, insbesondere nicht an dem Profilsteg und/oder der Mantelfläche.

Insoweit ist das Außenprofil in dem Überstandsbereich zunächst gegenüber der Außenumgebung offen, weil es stirnseitig nicht von dem ersten Hohlprofil übergriffen beziehungsweise abgedeckt wird. Aus diesem Grund ist die Abdeckkappe vorgesehen, welche stirnseitig an dem zweiten Hohlprofil angeordnet beziehungsweise befestigt ist und den Überstandsbereich zumindest teilweise, insbesondere vollständig, verschließt. Vorzugsweise liegt die Abdeckkappe dabei zumindest bereichsweise, vorzugsweise jedoch vollflächig, an der Mantelfläche, insbesondere einer der Teilflächen der Mantelfläche, nämlich bevorzugt der zweiten Teilfläche, an.

Schließlich kann es im Rahmen einer weiteren Ausführungsform der Erfindung vorgesehen sein, dass das erste Hohlprofil und/oder das zweite Hohlprofil jeweils als Kunststoffhohlprofil vorliegen. Die beiden Hohlprofile bestehen insoweit aus Kunststoff. Der erste Holm und/oder der zweite Holm können jedoch zusätzlich zu dem entsprechenden Hohlprofil jeweils über eine Armierung verfügen, welche vorzugsweise in dem entsprechenden Hohlprofil angeordnet ist, um dieses zu versteifen. Die Armierung besteht beispielsweise aus einem anderen Material als das jeweilige Hohlprofil, insbesondere aus einem steiferen Material. Liegt das Hohlprofil als Kunststoffhohlprofil vor, so besteht die Armierung beispielsweise aus Metall, vorzugsweise aus Stahl. Die Armierung ist vorzugsweise in einem Hohlraum des jeweiligen Hohlprofils angeordnet und dort befestigt.

Die Erfindung betrifft weiterhin ein Verfahren zum Herstellen einer Holmanordnung für einen Gebäudeverschluss, insbesondere einer Holmanordnung gemäß den vorstehenden Ausführungen, wobei die Holmanordnung über wenigsten einen ersten Holm und wenigstens einen zweiten Holm verfügt, wobei der erste Holm und der zweite Holm Bestandteil eines Rahmens oder eines Flügels des Gebäudeverschlusses sind und ein erstes Hohlprofil des ersten Holms mit einem zweiten Hohlprofil des zweiten Holms verbunden wird.

Dabei ist vorgesehen, dass das erste Hohlprofil einen zumindest bereichsweise umlaufenden Profilsteg aufweist, der stirnseitig eine in einer bezüglich von Längsmittelachsen der Holme angewinkelten Gehrungsebene liegende Profilstegstirnseite aufweist, die an einer in der Gehrungsebene liegenden, stirnseitig an einem Innenprofilsteg eines Innenprofils des zweiten Hohlprofils vorliegenden Innenprofilstegstirnseite angeordnet wird, und dass ein Außenprofil des zweiten Hohlprofils einstückig mit dem Innenprofil ausgebildet ist und dieses wenigstens bereichsweise umgibt, wobei das Außenprofil einen Außenprofilsteg aufweist, der eine bezüglich der Gehrungsebene angewinkelte Außenprofilstegstirnseite aufweist und mit der Außenprofilstegstirnseite an einer Mantelfläche des Profilstegs anliegend angeordnet wird.

Auf die Vorteile einer derartigen Ausgestaltung der Holmanordnung beziehungsweise einer derartigen Vorgehensweise wurde bereits hingewiesen. Sowohl das Verfahren als auch die Holmanordnung können gemäß den vorstehenden Ausführungen weitergebildet sein, sodass insoweit auf diese verwiesen wird.

Die Erfindung betrifft weiterhin einen Gebäudeverschluss mit einer Holmanordnung, insbesondere einer Holmanordnung gemäß den vorstehenden Ausführungen, wobei die Holmanordnung gemäß den vorstehenden Ausführungen ausgebildet ist. Auch hier wird zu möglichen vorteilhaften Ausgestaltungen auf die vorstehenden Ausführungen verwiesen.

Die Erfindung wird nachfolgend anhand der in der Zeichnung dargestellten Ausführungsbeispiele näher erläutert, ohne dass eine Beschränkung der Erfindung erfolgt. Dabei zeigt, jeweils schematisch:
- Figur 1: eine Holmanordnung für einen Gebäudeverschluss, welche einen ersten Holm oder einen zweiten Holm aufweist,
- Figur 2: die Holmanordnung in einer anderen Ansicht,
- Figur 3: den ersten Holms in einer ersten Ansicht,
- Figur 4: den ersten Holms und den zweiten Holms in der ersten Ansicht,
- Figur 5: den zweiten Holms in einer zweiten Ansicht,
- Figur 6: den ersten Holms und den zweiten Holms in der zweiten Ansicht,
- Figur 7: den zweiten Holms, sowie
- Figur 8: eine Draufsicht auf den zweiten Holm.

Die Figur 1 zeigt eine Holmanordnung 1 in schematischer und beispielhafter Darstellung. Die Holmanordnung 1 weist einen ersten Holm 2 und einen zweiten Holm 3 auf. Die beiden Holme 2 und 3 sind miteinander verbunden beziehungsweise aneinander befestigt. Sie sind Bestandteil eines Rahmens oder eines Flügels eines hier nicht näher bezeichneten Gebäudeverschlusses. Der erste Holm 2 weist ein erstes Hohlprofil 4 und der zweite Holm 3 ein zweites Hohlprofil 5 auf. Beispielsweise ist der erste Holm 2 als unterer Horizontalholm und der zweite Holm 3 als Vertikalholm, insbesondere von außen gesehen als linker Vertikalholm, ausgebildet. Die Hohlprofile 4 und 5 liegen jeweils als Extrusionsprofile vor, weisen also entlang ihrer jeweiligen Längsmittelachse, also einer ersten Längsmittelachse 6 des ersten Hohlprofils 4 und einer zweiten Längsmittelachse 7 des zweiten Hohlprofils 5, denselben Querschnitt auf. Es sei darauf hingewiesen, dass die hier angedeuteten Längsmittelachsen 6 und 7 rein beispielhaft dargestellt sind.

Die beiden Holme 2 und 3 stehen senkrecht aufeinander, schließen also miteinander einen Winkel von 90° ein. Entsprechend gilt dies auch für ihre Längsmittelachsen 6 und 7 beziehungsweise zu diesen parallele Geraden. Sollten sich die Längsmittelachsen 6 und 7 nicht unmittelbar schneiden, so liegt zwischen einer die erste Längsmittelachse 6 aufnehmenden ersten Ebene und einer die zweite Längsmittelachse 7 aufnehmenden zweiten Ebene ein rechter Winkel vor.

Es ist erkennbar, dass die beiden Hohlprofile 4 und 5 zumindest bereichsweise auf Gehrung geschnitten sind, also in einer Gehrungsebene aufeinandertreffen. Die Gehrungsebene ist bezüglich der Längsmittelachsen 6 und 7 jeweils angewinkelt. Vorzugsweise schließt sie mit beiden Längsmittelachsen 6 und 7 den gleichen Winkel ein, in dem hier vorliegenden Ausführungsbeispiel einen Winkel von 45°.

Die Figur 2 zeigt die Holmanordnung 1 in einer weiteren Ansicht. Hier ist nun deutlich zu erkennen, dass beide Holme 2 und 3 die Hohlprofile 4 und 5 aufweisen beziehungsweise als solche ausgestaltet sind. Es ist erkennbar, dass jedes der Hohlprofile 4 und 5 mehrere Hohlräume aufweist, wobei in wenigstens einem der Hohlräume eine Armierung 8 beziehungsweise 9 angeordnet ist. Die Armierungen 8 und 9 dienen einer Versteifung der Hohlprofile 4 und 5, welche bevorzugt als Kunststoffhohlprofile ausgestaltet sind.

Die Holmanordnung 1 ist hier zumindest näherungsweise in Einbaulage dargestellt. Es ist zu erkennen, dass das zweite Hohlprofil 5 außenseitig, also in Richtung einer Außenumgebung des Gebäudeverschlusses, über das erste Hohlprofil 4 übersteht. Entsprechend weisen die Hohlprofile 4 und 5 voneinander abweichende Querschnitte auf. Der überstehende Bereich des zweiten Hohlprofils 5, in welchem dieser zunächst gegenüber einer Außenumgebung offen ist, wird mit einer hier lediglich angedeuteten Abdeckkappe 10 verschlossen, welche in Einbaulage unterhalb des zweiten Hohlprofils 5 vorliegt und stirnseitig an diesem angeordnet ist. Die Abdeckkappe 10 liegt dabei vorzugsweise an dem ersten Hohlprofil 4 an.

Die Figur 3 zeigt eine Detaildarstellung des ersten Hohlprofils 4, nämlich insbesondere einer Stirnseite des ersten Hohlprofils 4. Es wird deutlich, dass das erste Hohlprofil 4 einen zumindest bereichsweise umlaufenden Profilsteg 11 aufweist, welcher eine Außenumfangsfläche beziehungsweise Außenkonturfläche des ersten Hohlprofils 4 definiert. Der Profilsteg 11 liegt in dem hier dargestellten Ausführungsbeispiel durchgehend vor, stellt also bezüglich der Längsmittelachse 6 eine geschlossene Kontur des ersten Hohlprofils 4 dar. Stirnseitig liegt an dem Profilsteg 11 eine Profilstegstirnseite 12 vor, welche analog zu dem Profilsteg 11 randgeschlossen und mithin durchgehend ausgebildet ist.

Das erste Hohlprofil 4 ist stirnseitig vollständig auf Gehrung geschnitten, sodass die Profilstegstirnseite 12 vollständig in der Gehrungsebene liegt. Es ist erkennbar, dass das erste Hohlprofil 4 zudem wenigstens einen Hohlprofilinnensteg 13 aufweist. In dem hier dargestellten Ausführungsbeispiel sind mehrere Hohlprofilinnenstege 13 hervorgehoben, jedoch lediglich beispielhaft. Selbstverständlich kann das erste Hohlprofil 4 weitere Hohlprofilinnenstege 13 aufweisen, welche hier nicht näher bezeichnet sind. Nachfolgend wird lediglich auf einen der Hohlprofilinnenstege 13 eingegangen. Die Ausführungen sind jedoch stets auf die jeweils anderen Hohlprofilinnenstege 13 übertragbar. Der Hohlprofilinnensteg 13 verfügt über eine Hohlprofilinnenstegstirnseite 14. Diese liegt ebenfalls vollständig in der Gehrungsebene.

Die Figur 4 zeigt das erste Hohlprofil 4 zusammen mit dem zweiten Hohlprofil 5 in der bereits beschriebenen ersten Ansicht. Dargestellt ist insoweit ein Blick durch das zweite Hohlprofil 5 hindurch in Richtung des ersten Hohlprofils 4. Das zweite Hohlprofil 5 weist ein Innenprofil 15 sowie ein Außenprofil 16 auf. Das Innenprofil 15 verfügt über einen Innenprofilsteg 17, der auf seiner dem ersten Hohlprofil 4 zugewandten und daher hier nicht sichtbaren Seite eine Innenprofilstegstirnseite 18 aufweist. Der Innenprofilsteg 17 kann in Umfangsrichtung durchgehend ausgebildet, jedoch auch wie hier dargestellt an wenigstens einer Stelle unterbrochen sein. Der Innenprofilsteg 17 liegt mit seiner Innenprofilstegstirnseite 18 bevorzugt durchgehend an der Hohlprofilinnenstegstirnseite 14 beziehungsweise dem Hohlprofilinnensteg 13 an. Zu diesem Zweck ist der Innenprofilsteg 17 analog zu dem Hohlprofilinnensteg 13 auf Gehrung geschnitten, sodass die Innenprofilstegstirnseite 18 in der Gehrungsebene liegt.

Das Außenprofil 16 verfügt über wenigstens einen Außenprofilsteg 19, welcher das Innenprofil 15 wenigstens bereichsweise im Querschnitt bezüglich der zweiten Längsmittelachse 7 umgibt. Der Außenprofilsteg 19 liegt mit einer Außenprofilstegstirnseite 20 (hier nicht erkennbar) an einer Mantelfläche 21 des Profilstegs 11 an. Der Außenprofilsteg 19 ist hierzu an seiner Stirnseite bezüglich der Gehrungsebene angewinkelt, insbesondere derart, dass er flächig beziehungsweise plan an der Mantelfläche 21 anliegt. Es ist nun vorgesehen, dass der Profilsteg 11 und der Innenprofilsteg 17 miteinander verschweißt sind. Analog gilt dies auch für den Außenprofilsteg 19 und die Mantelfläche 21.

Das erste Hohlprofil 4 weist zusätzlich zu dem Innenprofilsteg 17 und dem Außenprofilsteg 19 wenigstens einen weiteren Innenprofilsteg 22 auf, der mit einer hier nicht erkennbaren weiteren Innenprofilstegstirnseite 23 an der Hohlprofilinnenstegstirnseite 14 des Hohlprofilinnenstegs 13 anliegt. Vorzugsweise sind der weitere Innenprofilsteg 22 und der Hohlprofilinnensteg 13 miteinander verschweißt. Die Innenprofilstegstirnseite 23 liegt vorzugsweise ebenfalls in der Gehrungsebene, sodass ein vollflächiger Kontakt zwischen dem Innenprofilsteg 22 und dem Hohlprofilinnensteg 13 an ihren Stirnseiten sichergestellt ist.

Es kann zudem vorgesehen sein, dass das Außenprofil 16 wenigstens einen weiteren Außenprofilsteg 24 mit einer hier nicht erkennbaren weiteren Außenprofilstegstirnseite 25 aufweist. Über den Außenprofilsteg 24 kann der Außenprofilsteg 19 mit dem Innenprofil 15, insbesondere dem Innenprofilsteg 17 verbunden sein. Die Außenprofilstegstirnseite 25 ist bezüglich der Gehrungsebene angewinkelt. Es kann zudem vorgesehen sein, dass die weitere Außenprofilstegstirnseite 25 zumindest bereichsweise an der Mantelfläche 21 des Profilstegs 11 anliegt. Beispielsweise sind der weitere Außenprofilsteg 24 und die Mantelfläche 21 miteinander verschweißt.

Die Figur 5 zeigt das zweite Hohlprofil 5 des zweiten Holms 3 in einer zweiten Ansicht, nämlich einer Seitendarstellung. Es ist erkennbar, dass das Innenprofil 15 auf Gehrung geschnitten ist, während dies für das Außenprofil 16 nicht der Fall ist. Erkennbar sind hier nun auch die Innenprofilstegstirnseite 18 des Innenprofilstegs 17, die Außenprofilstegstirnseite 20 des Außenprofilstegs 19, die Innenprofilstegstirnseite 23 des Innenprofilstegs 22 sowie die Außenprofilstegstirnseite 25 des Außenprofilstegs 24.

Die Figur 6 zeigt die Hohlprofile 4 und 5 wiederum in der zweiten Darstellung, sodass ein Blick durch das erste Hohlprofil 4 hindurch auf das zweite Hohlprofil 5 vorliegt. Es ist zu erkennen, dass gemäß den vorstehenden Ausführungen das Innenprofil 15 das erste Hohlprofil 4 abdeckt, während das Außenprofil 16 das Innenprofil 15 teilweise umgreift.

Die Figur 7 zeigt eine schematische Detaildarstellung des zweiten Hohlprofils 5. Es wird deutlich, dass der Außenprofilsteg 19 des zweiten Hohlprofils 5 gedanklich in mehrere Bereiche aufgeteilt werden kann. In einem ersten Bereich 26 liegt die Außenprofilstegstirnseite 20 bezüglich einer gedachten ersten Ebene angewinkelt vor, wobei die erste Ebene senkrecht auf der Längsmittelachse 7 des zweiten Hohlprofils 5 steht. Gleichzeitig soll eine Normalenrichtung der Außenprofilstegstirnseite 20 des ersten Bereichs 26 in einer gedachten zweiten Ebene liegen, welche parallel zu der Längsmittelachse 7 des zweiten Hohlprofils 5 verläuft und zudem bevorzugt senkrecht auf der ersten Ebene steht. Bevorzugt ist die Außenprofilstegstirnseite 20 in dem gesamten ersten Bereich 26 plan beziehungsweise eben.

In dem wenigstens einen zweiten Bereich 27 des Außenprofilstegs 19 liegt die Außenprofilstegstirnseite 20 in der gedachten ersten Ebene vor. Auch hier soll jedoch die Normalenrichtung der Außenprofilstegstirnseite 20 in der gedachten zweiten Ebene liegen. Die Außenprofilstegstirnseite 20 ist in dem ersten Bereich 26 also gegenüber der Außenprofilstegstirnseite 20 in dem zweiten Bereich 27 geneigt, insbesondere in Richtung der zweiten Längsmittelachse 7 des zweiten Hohlprofils 5.

In dem ersten Bereich 26 erstreckt sich die Außenprofilstegstirnseite 20 in axialer Richtung bezüglich der zweiten Längsmittelachse 7. Der zweite Bereich 27 beziehungsweise die zweiten Bereiche 27 des Außenprofilstegs 19 bilden einen Überstandsbereich 28 aus, der von dem ersten Hohlprofil 4 beabstandet angeordnet ist. Dieser Überstandsbereich 28 ist gemäß den vorstehenden Ausführungen mithilfe der Abdeckkappe 10 verschlossen. Die Abdeckkappe 10 liegt dabei vorzugsweise an dem ersten Hohlprofil 4 und/oder einem Teil des Innenprofilstegs 17 an.

Die Figur 8 zeigt eine Draufsicht des zweiten Hohlprofils 5. Es ist erkennbar, dass in dem Überstandsbereich 28 eine Aufnahme 29, insbesondere eine Rastaufnahme, für die Abdeckkappe 10 ausgebildet ist.

Die beschrieben Ausgestaltung der Holmanordnung 1 ermöglicht ein einfaches Verbinden der Holme 2 und 3 miteinander, trotz unterschiedlichem Querschnitt. Dabei wird sowohl optisch als auch hinsichtlich der Steifigkeit und der Dichtheit der Holmanordnung 1 eine sehr hohe Qualität erzielt.

## Patentansprüche

1. Holmanordnung (1) für einen Gebäudeverschluss, mit wenigstens einem ersten Holm (2) und wenigstens einem zweiten Holm (3), wobei der erste Holm (2) und der zweite Holm (3) Bestandteil eines Rahmens oder eines Flügels des Gebäudeverschlusses sind und ein erstes Hohlprofil (4) des ersten Holms (2) mit einem zweiten Hohlprofil (5) des zweiten Holms (3) verbunden ist, **dadurch gekennzeichnet, dass** das erste Hohlprofil (4) einen zumindest bereichsweise umlaufenden Profilsteg (11) aufweist, der stirnseitig eine in einer bezüglich von Längsmittelachsen (6,7) der Holme (2,3) angewinkelten Gehrungsebene liegende Profilstegstirnseite (12) aufweist, die an einer in der Gehrungsebene liegenden, stirnseitig an einem Innenprofilsteg (17) eines Innenprofils (15) des zweiten Hohlprofils (5) vorliegenden Innenprofilstegstirnseite (18) anliegt, und dass ein Außenprofil (16) des zweiten Hohlprofils (5) einstückig mit dem Innenprofil (15) ausgebildet ist und dieses wenigstens bereichsweise umgibt, wobei das Außenprofil (16) einen Außenprofilsteg (24) aufweist, der eine bezüglich der Gehrungsebene angewinkelte Außenprofilstegstirnseite (20) aufweist und mit der Außenprofilstegstirnseite (20) an einer Mantelfläche (21) des Profilstegs (11) anliegt.

2. Holmanordnung nach Anspruch 1, **dadurch gekennzeichnet, dass** das erste Hohlprofil (4) und das zweite Hohlprofil (5) jeweils als Extrusionsprofil vorliegen.

3. Holmanordnung nach einem der vorhergehenden Ansprüche, **dadurch gekennzeichnet, dass** der Profilsteg (11) und der Innenprofilsteg (17) in der Gehrungsebene miteinander verschweißt sind, und/oder dass der Außenprofilsteg (19) mit der Mantelfläche (21) verschweißt ist.

4. Holmanordnung nach einem der vorhergehenden Ansprüche, **dadurch gekennzeichnet, dass** das erste Hohlprofil (4) wenigstens einen Hohlprofilinnensteg (13) aufweist, der mit einer stirnseitigen, in der Gehrungsebene liegenden Hohlprofilinnenstegstirnseite (14) an einer weiteren Innenprofilstegstirnseite (23) anliegt, die ebenfalls in der Gehrungsebene liegt und stirnseitig an einem weiteren Innenprofilsteg (22) des Innenprofils (15) vorliegt.

5. Holmanordnung nach einem der vorhergehenden Ansprüche, **dadurch gekennzeichnet, dass** das erste Hohlprofil (4) und das Innenprofil (15) kongruent sind.

6. Holmanordnung nach einem der vorhergehenden Ansprüche, **dadurch gekennzeichnet, dass** das Außenprofil (16) über wenigstens einen weiteren Außenprofilsteg (24) verfügt, insbesondere der Außenprofilsteg (19) über den weiteren Außenprofilsteg (24) mit dem Innenprofil (15) verbunden ist, wobei der weitere Außenprofilsteg (24) eine weitere Außenprofilstegstirnseite (25) aufweist, die bezüglich der Gehrungsebene und der Außenprofilstegstirnseite (20) angewinkelt ist.

7. Holmanordnung nach einem der vorhergehenden Ansprüche, **dadurch gekennzeichnet, dass** die weitere Außenprofilstegstirnseite (25) an der Mantelfläche (21) des Profilstegs (11) anliegt.

8. Holmanordnung nach einem der vorhergehenden Ansprüche, **dadurch gekennzeichnet, dass** der Außenprofilsteg (19) eine die Mantelfläche (21) aufteilenden Außenkante des ersten Hohlprofils (4) derart umgreift, dass die Außenprofilstegstirnseite (20) sowohl an einer einerseits der Außenkante vorliegenden ersten Teilfläche der Mantelfläche (21) und an einer andererseits der Außenkante vorliegenden zweiten Teilfläche der Mantelfläche (21) anliegt.

9. Holmanordnung nach einem der vorhergehenden Ansprüche, **dadurch gekennzeichnet, dass** die Gehrungsebene mit der Längsmittelachse (6) des ersten Holms (2) und der Längsmittelachse (7) des zweiten Holms (5) den gleichen Winkel einschließt.

10. Holmanordnung nach einem der vorhergehenden Ansprüche, **dadurch gekennzeichnet, dass** die Außenprofilstegstirnseite (20) bezüglich einer senkrecht auf der Längsmittelachse (7) des zweiten Holms (3) stehenden gedachten ersten Ebene zumindest bereichsweise derart angewinkelt ist, dass eine Normalenrichtung der Außenprofilstegstirnseite (20) in einer zu der Längsmittelachse (7) des zweiten Holms (3) parallel angeordneten gedachten zweiten Ebene liegt.

11. Holmanordnung nach einem der vorhergehenden Ansprüche, **dadurch gekennzeichnet, dass** die Außenprofilstegstirnseite (20) zumindest bereichsweise in einer gedachten ersten Ebene und die Normalenrichtung der Außenprofilstegstirnseite (20) in der gedachten zweiten Ebene liegt.

12. Holmanordnung nach einem der vorhergehenden Ansprüche, **dadurch gekennzeichnet, dass** das Außenprofil (16) einen Überstandsbereich (28) aufweist, in dem die Außenprofilstegstirnseite (20) von dem ersten Hohlprofil (4) beabstandet angeordnet ist, wobei der Überstandsbereich (28) stirnseitig mittels einer an dem zweiten Hohlprofil (5) befestigten Abdeckklappe (10) verschlossen ist.

13. Holmanordnung nach einem der vorhergehenden Ansprüche, **dadurch gekennzeichnet, dass** das erste Hohlprofil (4) und/oder das zweite Hohlprofil (5) jeweils als Kunststoffhohlprofil vorliegen.

14. Verfahren zum Herstellen einer Holmanordnung (1) für einen Gebäudeverschluss, insbesondere einer Holmanordnung (1) nach einem oder mehreren der vorhergehenden Ansprüche, wobei die Holmanordnung (1) über wenigstens einen ersten Holm (2) und wenigstens einen zweiten Holm (3) verfügt, wobei der erste Holm (2) und der zweite Holm (3) Bestandteil eines Rahmens oder eines Flügels des Gebäudeverschlusses sind und ein erstes Hohlprofil (4) des ersten Holms (2) mit einem zweiten Hohlprofil (5) des zweiten Holms (3) verbunden wird, **dadurch gekennzeichnet, dass** das erste Hohlprofil (4) einen zumindest bereichsweise umlaufenden Profilsteg (11) aufweist, der stirnseitig eine in einer bezüglich von Längsmittelachsen (6,7) der Holme (2,3) angewinkelten Gehrungsebene liegende Profilstegstirnseite (12) aufweist, die an einer in der Gehrungsebene liegenden, stirnseitig an einem Innenprofilsteg (17) eines Innenprofils (15) des zweiten Hohlprofils (5) vorliegenden Innenprofilstegstirnseite (18) angeordnet wird, und dass ein Außenprofil (16) des zweiten Hohlprofils (5) einstückig mit dem Innenprofil (15) ausgebildet ist und dieses wenigstens bereichsweise umgibt, wobei das Außenprofil (16) einen Außenprofilsteg (19) aufweist, der eine bezüglich der Gehrungsebene angewinkelte Außenprofilstegstirnseite (20) aufweist und mit der Außenprofilstegstirnseite (20) an einer Mantelfläche (21) des Profilstegs (11) anliegend angeordnet wird.

15. Gebäudeverschluss mit einer Holmanordnung (1), insbesondere einer Holmanordnung (1) nach einem oder mehreren der vorhergehenden Ansprüche, wobei die Holmanordnung (1) über wenigstens einen ersten Holm (2) und wenigstens einen zweiten Holm (3) verfügt, wobei der erste Holm (2) und der zweite Holm (3) Bestandteil eines Rahmens oder eines Flügels des Gebäudeverschlusses sind und ein erstes Hohlprofil (4) des ersten Holms (2) mit einem zweiten Hohlprofil (5) des zweiten Holms (3) verbunden ist, **dadurch gekennzeichnet, dass** das erste Hohlprofil (4) einen zumindest bereichsweise umlaufenden Profilsteg (11) aufweist, der stirnseitig eine in einer bezüglich von Längsmittelachsen (6,7) der Holme (2,3) angewinkelten Gehrungsebene liegenden Profilstegstirnseite (12) aufweist, die an einer in der Gehrungsebene liegenden, stirnseitig an einem Innenprofilsteg (17) eines Innenprofils (15) des zweiten Hohlprofils (5) vorliegenden Innenprofilstegstirnseite (18) anliegt, und dass ein Außenprofil (16) des zweiten Hohlprofils (5) einstückig mit dem Innenprofil (15) ausgebildet ist und dieses wenigstens bereichsweise umgibt, wobei das Außenprofil (16) einen Außenprofilsteg (19) aufweist, der eine bezüglich der Gehrungsebene angewinkelte Außenprofilstegstirnseite (20) aufweist und mit der Außenprofilstegstirnseite (20) an einer Mantelfläche (21) des Profilstegs (11) anliegt.

## Claims

1. Strut arrangement (1) for a building closure, comprising at least one first strut (2) and at least one second strut (3), the first strut (2) and the second strut (3) being part of a frame or casement of the building closure, and a first hollow profile (4) of the first strut (2) being connected to a second hollow profile (5) of the second strut (3), **characterised in that** the first hollow profile (4) has a profile web (11), which is embodied circumferentially at least in regions and has at an end face a profile web end face (12), which is positioned in a mitre plane at an angle to longitudinal central axes (6, 7) of the struts (2, 3) and abuts on an inner profile web end face (18), which is positioned in the mitre plane and provided at an end face on an inner profile web (17) of an inner profile (15) of the second hollow profile (5), and **in that** an outer profile (16) of the second hollow profile (5) is formed integrally with the inner profile (15) and encloses it at least in regions, the outer profile (16) having an outer profile web (24), which has an outer profile web end face (20) at an angle to the mitre plane and abutting on a lateral surface (21) of the profile web (11) by way of the outer profile web end face (20).

2. Strut arrangement according to claim 1, **characterised in that** the first hollow profile (4) and the second hollow profile (5) are each provided as an extruded profile.

3. Strut arrangement according to either of the preceding claims, **characterised in that** the profile web (11) and the inner profile web (17) are welded together in the mitre plane, and/or **in that** the outer profile web (19) is welded to the lateral surface (21).

4. Strut arrangement according to any of the preceding claims, **characterised in that** the first hollow profile (4) has at least one hollow profile inner web (13), which, by way of a hollow profile inner web end face (14) positioned in the mitre plane at the end face, abuts on a further inner profile web end face (23), which is likewise positioned in the mitre plane and is provided on a further inner profile web (22) of the inner profile (15) at the end face.

5. Strut arrangement according to any of the preceding claims, **characterised in that** the first hollow profile (4) and the inner profile (15) are congruent.

6. Strut arrangement according to any of the preceding claims, **characterised in that** the outer profile (16) has at least one further outer profile web (24), in particular the outer profile web (19) being connected to the inner profile (15) via the further outer profile web (24), the further outer profile web (24) having a further outer profile web end face (25) at an angle to the mitre plane and the outer profile web end face (20).

7. Strut arrangement according to any of the preceding claims, **characterised in that** the further outer profile web end face (25) abuts on the lateral surface (21) of the profile web (11).

8. Strut arrangement according to any of the preceding claims, **characterised in that** the outer profile web (19) encloses an outer edge, which subdivides the lateral surface (21), of the first hollow profile (4) in such a way that the outer profile web end face (20) abuts on both a first sub-face of the lateral face (21) provided on one side of the outer edge and a second sub-face of the lateral face (21) provided on the other side of the outer edge.

9. Strut arrangement according to any of the preceding claims, **characterised in that** the mitre plane is at the same angle to the longitudinal central axis (6) of the first strut (2) and to the longitudinal central axis (7) of the second strut (5).

10. Strut arrangement according to any of the preceding claims, **characterised in that** the outer profile web end face (20) is, at least in regions, at an angle to an imaginary first plane perpendicular to the longitudinal central axis (7) of the second strut (3), in such a way that a normal direction of the outer profile web end face (20) is positioned in an imaginary second plane arranged parallel to the longitudinal central axis (7) of the second strut (3).

11. Strut arrangement according to any of the preceding claims, **characterised in that** the outer profile web end face (20) is, at least in regions, positioned in an imaginary first plane, and the normal direction of the outer profile web end face (20) is positioned in the imaginary second plane.

12. Strut arrangement according to any of the preceding claims, **characterised in that** the outer profile (16) has an overlap region (28) in which the outer profile web end face (20) is arranged at a distance from the first hollow profile (4), the overlap region (28) being closed at the end face by means of a cover flap (10) fixed to the second hollow profile (5).

13. Strut arrangement according to any of the preceding claims, **characterised in that** the first hollow profile (4) and/or the second hollow profile (5) are each provided as a plastics material hollow profile.

14. Method for producing a strut arrangement (1) for a building closure, in particular a strut arrangement (1) according to one or more of the preceding claims, the strut arrangement (1) having at least one first strut (2) and at least one second strut (3), the first strut (2) and the second strut (3) being part of a frame or a casement of the building closure, and a first hollow profile (4) of the first strut (2) being connected to a second hollow profile (5) of the second strut (3), **characterised in that** the first hollow profile (4) has a profile web (11), which is embodied circumferentially at least in regions and has at an end face a profile web end face (12), which is positioned in a mitre plane at an angle to longitudinal central axes (6, 7) of the struts (2, 3) and is arranged on an inner profile web end face (18), which is positioned in the mitre plane and provided at an end face on an inner profile web (17) of an inner profile (15) of the second hollow profile (5), and **in that** an outer profile (16) of the second hollow profile (5) is formed integrally with the inner profile (15) and encloses it at least in regions, the outer profile (16) having an outer profile web (19), which has an outer profile web end face (20) at an angle to the mitre plane and is positioned such that it abuts on a lateral surface (21) of the profile web (11) by way of the outer profile web end face (20).

15. Building closure comprising a strut arrangement (1), in particular a strut arrangement (1) according to one or more of the preceding claims, the strut arrangement (1) having at least one first strut (2) and at least one second strut (3), the first strut (2) and the second strut (3) being part of a frame or a casement of the building closure, and a first hollow profile (4) of the first strut (2) being connected to a second hollow profile (5) of the second strut (3), **characterised in that** the first hollow profile (4) has a profile web (11), which is embodied circumferentially at least in regions and has at an end face a profile web end face (12), which is positioned in a mitre plane at an angle to longitudinal central axes (6, 7) of the struts (2, 3) and abuts on an inner profile web end face (18), which is positioned in the mitre plane and provided at an end face on an inner profile web (17) of an inner profile (15) of the second hollow profile (5), and **in that** an outer profile (16) of the second hollow profile (5) is formed integrally with the inner profile (15) and encloses it at least in regions, the outer profile (16) having an outer profile web (19), which has an outer profile web end face (20) at an angle to the mitre plane and is abutting on a lateral surface (21) of the profile web (11) by way of the outer profile web end face (20).

## Revendications

1. Ensemble de longerons (1) pour une fermeture de bâtiment, avec au moins un premier longeron (2) et au moins un deuxième longeron (3), le premier longeron (2) et le deuxième longeron (3) faisant partie d'un cadre ou d'un vantail de la fermeture de bâtiment, et un premier profilé creux (4) du premier longeron (2) étant raccordé à un deuxième profilé creux (5) du deuxième longeron (3), **caractérisé en ce que** le premier profilé creux (4) comprend une âme de profilé (11) périphérique au moins par tronçons qui comprend, côté frontal, un côté frontal d'âme de profilé (12) qui est situé dans un plan d'onglet formant un angle avec des axes médians longitudinaux (6, 7) des longerons (2, 3) et qui est adjacent à un côté frontal d'âme de profilé intérieur (18) situé dans le plan d'onglet et présent côté frontal sur une âme de profilé intérieur (17) d'un profilé intérieur (15) du deuxième profilé creux (5), et **en ce qu'**un profilé extérieur (16) du deuxième profilé creux (5) est constitué d'une seule pièce avec le profilé intérieur (15) et entoure celui-ci au moins par tronçons, le profilé extérieur (16) comportant une âme de profilé extérieur (24) qui comporte un côté frontal d'âme de profilé extérieur (20) formant un angle avec le plan d'onglet et qui est, avec le côté frontal d'âme de profilé extérieur (20), adjacent à une surface d'enveloppe (21) de l'âme de profilé (11).

2. Ensemble de longerons selon la revendication 1, **caractérisé en ce que** le premier profilé creux (4) et le deuxième profilé creux (5) se présentent respectivement en tant que profilé extrudé.

3. Ensemble de longerons selon l'une des revendications précédentes, **caractérisé en ce que** l'âme de profilé (11) et l'âme de profilé intérieur (17) sont assemblées l'une à l'autre par soudage dans le plan d'onglet, et/ou **en ce que** l'âme de profilé extérieur (19) est assemblée par soudage à la surface d'enveloppe (21).

4. Ensemble de longerons selon l'une des revendications précédentes, **caractérisé en ce que** le premier profilé creux (4) comporte au moins une âme intérieure de profilé creux (13) qui, avec un côté frontal d'âme intérieure de profilé creux (14) côté frontal situé dans le plan d'onglet, est adjacente à un autre côté frontal d'âme de profilé intérieur (23) qui est également situé dans le plan d'onglet et est présent côté frontal sur une autre âme de profilé intérieur (22) du profilé intérieur (15).

5. Ensemble de longerons selon l'une des revendications précédentes, **caractérisé en ce que** le premier profilé creux (4) et le profilé intérieur (15) sont congruents.

6. Ensemble de longerons selon l'une des revendications précédentes, **caractérisé en ce que** le profilé extérieur (16) dispose d'au moins une autre âme de profilé extérieur (24), en particulier l'âme de profilé extérieur (19) est raccordée au profilé intérieur (15) par le biais de l'autre âme de profilé extérieur (24), l'autre âme de profilé extérieur (24) comportant un autre côté frontal d'âme de profilé extérieur (25) qui forme un angle avec le plan en biseau et le côté frontal d'âme de profilé extérieur (20).

7. Ensemble de longerons selon l'une des revendications précédentes, **caractérisé en ce que** l'autre côté frontal d'âme de profilé extérieur (25) est adjacent à la surface d'enveloppe (21) de l'âme de profilé (11).

8. Ensemble de longerons selon l'une des revendications précédentes, **caractérisé en ce que** l'âme de profilé extérieur (19) entoure une arête extérieure, divisant la surface d'enveloppe (21), du premier profilé creux (4) de telle sorte que le côté frontal d'âme de profilé extérieur (20) est adjacent aussi bien à une première surface partielle de la surface d'enveloppe (21) située d'un côté de l'arête extérieure qu'à une deuxième surface partielle de la surface d'enveloppe (21) située d'un autre côté de l'arête extérieure.

9. Ensemble de longerons selon l'une des revendications précédentes, **caractérisé en ce que** le plan d'onglet forme le même angle avec l'axe médian longitudinal (6) du premier longeron (2) et l'axe médian longitudinal (7) du deuxième longeron (5).

10. Ensemble de longerons selon l'une des revendications précédentes, **caractérisé en ce que**, avec un premier plan imaginaire placé verticalement sur l'axe médian longitudinal (7) du deuxième longeron (3), le côté frontal d'âme de profilé extérieur (20) forme au moins par tronçons un angle de telle sorte qu'une direction normale du côté frontal d'âme de profilé extérieur (20) est située dans un deuxième plan imaginaire disposé parallèlement à l'axe médian longitudinal (7) du deuxième longeron (3).

11. Ensemble de longerons selon l'une des revendications précédentes, **caractérisé en ce que** le côté frontal d'âme de profilé extérieur (20) est situé au moins par tronçons dans un premier plan imaginaire, et la direction normale du côté frontal d'âme de profilé extérieur (20) est située dans le deuxième plan imaginaire.

12. Ensemble de longerons selon l'une des revendications précédentes, **caractérisé en ce que** le profilé extérieur (16) comporte une zone en saillie (28) dans laquelle le côté frontal d'âme de profilé extérieur (20) est disposé à distance du premier profilé creux (4), la zone en saillie (28) étant côté frontal fermée au moyen d'un volet de recouvrement fixé sur le deuxième profilé creux (5).

13. Ensemble de longerons selon l'une des revendications précédentes, **caractérisé en ce que** le premier profilé creux (4) et/ou le deuxième profilé creux (5) se présentent respectivement en tant que profilé creux en matière plastique.

14. Procédé de fabrication d'un ensemble de longerons (1) pour une fermeture de bâtiment, en particulier d'un ensemble de longerons (1) selon l'une ou plusieurs des revendications précédentes, l'ensemble de longerons (1) disposant d'au moins un premier longeron (2) et d'au moins un deuxième longeron (3), le premier longeron (2) et le deuxième longeron (3) faisant partie d'un cadre ou d'un vantail de la fermeture de bâtiment, et un premier profilé creux (4) du premier longeron (2) étant raccordé à un deuxième profilé creux (5) du deuxième longeron (3), **caractérisé en ce que** le premier profilé creux (4) comporte une âme de profilé (11) périphérique au moins par tronçons qui comporte côté frontal un côté frontal d'âme de profilé (12) qui est situé dans un plan d'onglet formant un angle avec des axes médians longitudinaux (6, 7) des longerons (2,3) et qui est disposé sur un côté frontal d'âme de profilé intérieur (18) situé dans le plan d'onglet et présent côté frontal sur une âme de profilé intérieur (17) d'un profilé intérieur (15) du deuxième profilé creux (5), et **en ce qu'**un profilé extérieur (16) du deuxième profilé creux (5) est constitué d'une seule pièce avec le profilé intérieur (15) et entoure celui-ci au moins par tronçons, le profilé extérieur (16) comportant une âme de profilé extérieur (19) qui comporte un côté frontal d'âme de profilé extérieur (20) qui forme un angle avec le plan d'onglet et qui, avec le côté frontal d'âme de profilé extérieur (20), est disposé de façon adjacente à une surface d'enveloppe (21) de l'âme de profilé (11).

15. Fermeture de bâtiment avec un ensemble de longerons (1), en particulier un ensemble de longerons (1) selon l'une ou plusieurs des revendications précédentes, l'ensemble de longerons (1) disposant d'au moins un premier longeron (2) et d'au moins un deuxième longeron (3), le premier longeron (2) et le deuxième longeron (3) faisant partie d'un cadre ou d'un vantail de la fermeture de bâtiment, et un premier profilé creux (4) du premier longeron (2) étant raccordé à un deuxième profilé creux (5) du deuxième longeron (3), **caractérisé en ce que** le premier profilé creux (4) comporte une âme de profilé (11) périphérique au moins par tronçons qui côté frontal comporte un côté frontal d'âme de profilé (12) qui est situé dans un plan d'onglet formant un angle avec des axes médians longitudinaux (6, 7) des longerons (2, 3) et qui est adjacent à un côté frontal d'âme de profilé intérieur (18) situé dans le plan d'onglet et présent côté frontal sur une âme de profilé intérieur (17) d'un profilé intérieur (15) du deuxième profilé creux (5), et **en ce qu'**un profilé extérieur (16) du deuxième profilé creux (5) est constitué d'une seule pièce avec le profilé intérieur (15) et entoure celui-ci au moins par tronçons, le profilé extérieur (16) comportant une âme de profilé extérieur (19) qui comporte un côté frontal d'âme de profilé extérieur (20) qui forme un angle avec le plan d'onglet et qui, avec le côté frontal d'âme de profilé extérieur (20), est adjacente à une surface d'enveloppe (21) de l'âme de profilé (11).
